# EUROPÄISCHE PATENTSCHRIFT

(11) **EP 0 236 974 B1**
(45) Veröffentlichungstag und Bekanntmachung des Hinweises auf die Patenterteilung: **03.06.1992**
(21) Anmeldenummer: 87103201.7
(22) Anmeldetag: 06.03.1987
(51) Int. Cl.: H01F 40/08, H01F 40/06

(54) **Kombinierter Hochspannungsstrom- und -spannungswandler**
Combined current and voltage transformer for a high-voltage installation
Transformateur de courant et de tension combiné pour une installation de haute tension

(30) Priorität: 13.03.1986 DE 3608388; 13.03.1986 DE 3608389; 13.03.1986 DE 3608390
(43) Veröffentlichungstag der Anmeldung: 16.09.1987
(73) Patentinhaber: MWB MESSWANDLER-BAU AG, D-96050 Bamberg (DE)
(72) Erfinder: Preissinger, Norbert, Dipl.-Ing. (FH), D-8615 Litzendorf (DE)
(74) Vertreter: Hufnagel, Walter, Dipl.-Ing., Dipl.-Wirtsch.-Ing.

(56) Entgegenhaltungen:
- DE-A- 1 513 870
- DE-A- 1 613 798
- DE-A- 1 638 548
- DE-A- 2 242 010
- DE-A- 2 325 446
- DE-A- 3 540 547
- DE-B- 1 248 154
- US-A- 3 525 908
- US-A- 4 104 497
- US-A- 4 491 818
- PATENT ABSTRACTS OF JAPAN, Band 4, Nr. 181 (E-37)[6631], 13. Dezember 1980; & JP-A-55 125 616

## Beschreibung

Die vorliegende Erfindung bezieht sich auf einen kombinierten Hochspannungsstrom- und -spannungswandler in Kopfbauweise gemäß dem Oberbegriff des Anspruches 1.

Bei vorbekannten Stromwandlern ist es grundsätzlich bekannt, daß der den Primärleiter des Stromwandlers bildende Durchführungsleiter waagrecht angeordnet und durch die den Kopf des Stromwandlers bildende Haube seitlich hindurchgeleitet ist. Hierbei ist wenigstens eine der beiden Durchführungen elektrischisolierend ausgebildet. Bei Hochspannungsstromwandlern dieser Art ist dabei die Haube üblicherweise längsgeteilt, also zweischalig ausgebildet (vgl. DE-A-27 28 191).

Eine derartige Ausführung einer Kopfhaube besitzt also nicht nur drei Öffnungen, die bei der Montage zwecks späterer Füllung mit Isolierflüssigkeit oder mit unter Druck stehendem Isoliergas dicht verschlossen sein müssen, sondern darüber hinaus noch die abzudichtende Längstrennlinie.

Aufgabe der vorliegenden Erfindung ist es, einen kombinierten Hochspannungsstrom- und -spannungswandler der eingangs erwähnten Art so auszubilden, daß eine einfache Herstellung des Kopfgehäuses und eine gute Abdichtung mit möglichst wenig abzudichtenden Durchführungen innerhalb des Kopfgehäuses ermöglicht wird. Gleichzeitig sollen sowohl der Primärleiter des Stromwandlers als auch das Sekundärsystem des Strom- und die Aktivteile des Spannungswandlers einfach montierbar sein.

Diese Aufgabe wird durch die im Kennzeichen des Anspruches 1 angegebenen Merkmale gelöst.

Bei der erfindungsgemäßen Ausgestaltung eines kombinierten Wandlers in Kopfbauweise entfallen sämtliche seitlichen Öffnungen in der Kopfhaube. Die Kopfhaube ist vom Gewicht des Sekundärsystems des Stromwandlers vollkommen entlastet und muß nur das geringere Gewicht des Spannungswandlers tragen. Es kann daher die Kopfhaube aus wesentlich dünnerem Material, gegebenenfalls sogar einteilig im Tiefziehverfahren, und damit wesentlich kostengünstiger und leichter hergestellt werden. Durch die erfindungsgemäße Ausgestaltung können außerdem alle Stromwandlerteile auf der Abschlußplatte und der Spannungswandler in der Haube vormontiert werden und die so vormontierten Einheiten auf die Isoliersäule (Stützer) bzw. auf die Abschlußplatte aufgesetzt und dort befestigt werden. Auch kann eine gesteuerte Foliendurchführung in der Durchgangsöffnung des Sekundärsystems, wie sie häufig üblich ist, entfallen. Man kommt also mit einem einheitlichen Isoliermedium, insbesondere mit inertem Isoliergas, wie Schwefelhexafluorid, oder auch Isolieröl, aus.

Weitere vorteilhafte Einzelheiten der Erfindung sind in den Unteransprüchen angegeben und werden nachfolgend anhand von in der Zeichnung veranschaulichten Ausführungsbeispielen näher beschrieben.

Dabei zeigen:
- Fig. 1: einen kombinierten Hochspannungsstrom- und -spannungswandler gemäß der Erfindung von der Seite im Längsschnitt,
- Fig. 2: den kombinierten Wandler gemäß Figur 1 in einer um die Längsachse um 90^{o} gedrehten Ansicht im Schnitt,
- Fig. 3: eine Ansicht der Haube gemäß dem Schnitt A-B der Fig. 1,
- Fig. 4: einen oberen Haubenabschnitt mit einem Spannungswandler mit Mantelkern,
- Fig. 5: den Stromwandlerteil des kombinierten Wandlers mit einer umschaltbaren Primärwicklung,
- Fig. 6: einen Längsschnitt durch eine abgeänderte Ausführungsform eines kombinierten Wandlers gemäß der Erfindung und
- Fig. 7: eine Draufsicht auf den Wandler gemäß Fig. 6 in der Schnittebene A-B der Figur 6 gesehen.

Mit 1 ist ein insbesondere unter dem üblichen Überdruck eines inerten Isoliergases, wie Schwefelhexafluorid, stehender Hochspannungsstromwandler in Kopfbauweise bezeichnet, der im wesentlichen aus einer Säule aus Isoliermaterial (Stützer), wie Porzellan, Epoxydharz oder aus einem Verbundisolator aus einem GFK-Rohr mit angegossenen Silikonrippen, aus einem die Isoliersäule 2 tragenden Fußteil 3 und die Aktivteile des Strom- und Spannungswandlers enthaltenden Kopfteil 4 besteht. In der Säule 2 aus Isoliermaterial ist ein Ausleitungsrohr 5 koaxial zu dieser angeordnet, in dem die Sekundärausleitungen 6 verlaufen und zu den Sekundärklemmen im Fußteil 3 geführt sind. Zwischen dem Ausleitungsrohr 5 und der Säule 2 kann in an sich bekannter Weise eine Potentialsteuereinrichtung, insbesondere Potentialsteuerwicklung, vorgesehen sein.

Am oberen Ende 7 der Isoliersäule 2 ist eine Abschlußplatte 8 isoliermitteldicht, also öl- oder gasdicht, befestigt. Sie besitzt einen nach unten ragenden Kragen 9, der die Isoliersäule 2 von außen übergreift. Ein innerer Auflagerand 10 liegt auf der Stirnfläche 11 der Isoliersäule 2 unter Zwischenlage einer Dichtung 12 auf.

Das Ausleitungsrohr 5 steckt in einem vorzugsweise aus mehreren Ringkernen 13 mit zugehörigen Sekundärwicklungen und einer einen Ring 14 bildenden Gießharzumhüllung 15 bestehenden Sekundärsystem 16. Letzteres ist über isolierende Stützer 17 ausschließlich auf der Abschlußplatte 8 befestigt. Diese Stützer 17 sind vorteilhaft schräg nach außen verlaufend angeordnet und zweckmäßig zentrisch zum Ausleitungsrohr 5 angebracht. Außerdem ist auf der Abschlußplatte 8 der Primärleiter 18 ausschließlich befestigt. Dieser ist U-förmig ausgebildet, wobei dessen Basis 19 den Ring 14 bzw. den ober die Kerne 13 zumindest annähernd zentrisch durchsetzt, wobei der eine Schenke, 20 mittels eines durch die Bohrung 100 der Abschlußplatte 8 isoliermitteldicht hindurchgeführten Anschlußabschnittes 22 in dieser befestigt ist. Als Auflager dient dabei ein an dem Schenkel 20 angebrachter Außenflansch 23. Dieser Schenkel ist von außen, d.h. von unterhalb der Abschlußplatte 8 her, kontaktierbar. Der Anschlußabschnitt 22 ist dabei durch eine Isolierbuchse 47 und einen isolierenden Ring 48, der mit der Isolierbuchse 47 aus einem Stück bestehen kann, isoliermitteldicht und isoliert befestigt. Der andere Schenkel 21 ist von innen mittels des Außenflansches 23 auf der Innenseite 101 der Abschlußplatte 8 befestigt, insbesondere aufgeschraubt. Dabei sind keine nach außen durchgehenden Bohrungen vorgesehen, so daß keine Dichtungen erforderlich sind. Der Anschluß erfolgt über einen außen angebrachten Anschluß 106, so daß der ganze Kopf 4 auf diesem dort angeschlossenen Potential liegt. Es handelt sich also hierbei um einen nicht umschaltbaren Primärleiter 18.

Die Abschlußplatte 8 ist so ausgebildet, daß sie alle aktiven Teile, also das Sekundärsystem 16 und den Primärleiter 18 allseitig seitlich überragt. Beispielsweise besitzt sie Wannen- oder Tellerform. Über diese vorgenannten Teile ist von oben eine als Kopfgehäuse ausgebildete Haube 24 gestülpt. An dem die Haubenöffnung 25 begrenzenden Rand 26 ist ein Flansch 27 vorgesehen, mit dem die Haube 24 auf die Abschlußplatte 8 über Schraubenverbindungen 28 dicht aufgeschraubt werden kann. Die Haube 24 kann aus einem Rohrabschnitt 29 und aus einem hauben- oder topfförmigen Deckel 30 bestehen, die an der Stoßstelle 31 isoliermitteldicht verschlossen, bei Metallausführung verlötet oder verschweißt oder verschraubt, beispielsweise angeflanscht, sind und beispielsweise bei GFK-Ausführung (glasfaserverstärkter Kunststoff) an der Stoßstelle 31 überlappt sind. Die Haube 24 kann auch aus einem einzigen Zieh- oder Preßteil oder Formteil bestehen.

Am Ring 14 des Sekundärsystems 16 sind am Umfang 32 unten die Sekundärausleitungen an einer verstärkten Ausleitungsstelle 33 herausgeführt, in die das Ausleitungsrohr 5 eingeführt ist. Der Ring 14 ist vorzugsweise außen metallisiert, beispielsweise mit einer Spritzverzinkung. Dieser Metallbelag wird - wie üblich - auf Erdpotential gelegt.

Es sind wenigstens drei Stützer 17 vorgesehen. Die Stützer 17 für den Ring 14 können am Ring 14 selbst mit angeformt, also aus Gießharz in einem Stück gegossen sein. Sie können aber auch mit geeigneten Ansätzen eingeformt oder mit dem Ring 14 lösbar verbunden sein.

Die Anordnung eines Einzelstützers 17 am Ring 14 kann so erfolgen, daß in die Gießharzumhüllung 15 je ein als Gewindehülse oder Gewindebolzen ausgebildetes Gewindeteil 43 eingeformt ist und die Stützer 17 mittels eines in diesen eingeformten Gegengewindeteils 44 mit diesem verschraubbar sind (Fig. 2).

Um beim Betrieb eine bei Temperaturänderungen mögliche unterschiedliche Längenausdehnung der Isoliersäule 2 und des Ausleitungsrohres 5 auszugleichen und auch um die Montage des Sekundärsystems 16 auf dem Ausleitungsrohr 5 zu vereinfachen, ist die Verbindung zwischen der Ausleitungsstelle 33 und dem Ausleitungsrohr 5 mechanisch als längsverschiebbare Steckverbindung ausgebildet. Das obere Ende des Ausleitungsrohres 5 ist dabei nach Art eines Gleitsitzes von einer oder mehreren Kontaktfedern 45, beispielsweise als im Ring um das Ausleitungsrohr 5 angeordnete Ringkontaktfedern, vorzugsweise als mehrfach geschlitzter Kragen, koaxial umgeben und federnd gehalten.

An der Abschlußplatte 8 sind auf deren Innenseite 101 Widerlager 102 angeformt oder befestigt, insbesondere angeschraubt. Jedes Widerlager 102 weist zweckmäßig je Stütze 17 eine Auflageplatte 103 auf, deren Auflagefläche 35 vorzugsweise senkrecht zur Längsachse L der zugeordneten Stützer 17 angeordnet sind. Die Auflageplatten 103 sind mit einer Bohrung 104 versehen, durch die hindurch von unten ein Schraubenschaft 37 einer Befestigungsschraube 38 hindurchgesteckt werden kann und mit einem als Gewindebuchse 39 ausgebildeten Gewindeteil des Stützers 17 verschraubt ist.

Die Auflagenplatten 103 können der eine Schenkel einer Winkelschiene sein, deren anderer Schenkel auf der Abschlußplatte 8, beispielsweise durch Schrauben von innen befestigt ist.

Vorteilhaft ist je eine Auflageplatte 103 auf jeder Seite eines Prismas 105 vorgesehen, wobei dieses Prisma 105 an der Abschlußplatte 8 angeformt oder an dieser befestigt ist.

Durch diese Art der Stützerbefestigung innerhalb des Raumes der Haube 24 wird vermieden, daß in der Abschlußplatte 8 Bohrungen vorgesehen und isoliermitteldicht verschlossen werden müssen.

Über dem Sekundärsystem 16 bzw. über dessen Gießharzumhüllung 15 ist ein Spannungswandler 200 vorgesehen. Er ist innerhalb der ein- oder insbesondere zweiteiligen Haube 24 angeordnet und in diesem an wenigstens zwei dort vorgesehenen Befestigungslaschen 201 oder an einem Teil- oder an einem Ringflansch befestigt. Vorzugsweise ist der Deckel 30 als Dom ausgebildet und mit einem unteren zylindrischen Abschnitt, beispielsweise dem Rohrabschnitt 29, isoliermitteldicht verbunden, insbesondere verschraubt. Um eine einfache Montage des erfindungsgemäßen kombinierten Wandlers zu ermöglichen, ist unten am Spannungswandler 200 eine Steckvorrichtung 202 angebracht, vorzugsweise angeschraubt oder insbesondere an die Gießharzumhüllung 203 der Hoch- und Niederspannungswicklungen 200.1, 200.2 angeformt. Vorzugsweise ist dies eine Vielfachsteckvorrichtung für die Sekundärausleitungen des Spannungswandlers 200, so daß damit ein Spannungswandler 200 mit mehreren Anschlüssen vorgesehen ist.

Oberhalb des Stromwandlers, also oberhalb seines Sekundärsystems 16 bzw. der Gießharzumhüllung 15, ist ein Steckvorrichtungsgegenstück 203 im unteren Teil der Haube 24 bzw. des Kopfes 4 starr befestigt, beispielsweise mit diesem verschraubt. Vorzugsweise ist das Steckvorrichtungsgegenstück 203 am Sekundärsystem 16 des Stromwandlers oben angebracht, beispielsweise engeschraubt oder mit angeformt. In dieses Steckvorrichtungsgegenstück 203 münden Auslaßleitungen, die außen, insbesondere entlang der Gießharzumhüllung 15 oder günstiger an diese mittels Gießharz angeformt oder in diese eingeformt sind und in das Ausleitungsrohr 5 weitergeführt sind. Im letzteren werden sie zum Klemmbrett im Fuß 3 des Wandlers geführt. Um temperatur- und/oder druckbedingte Längenänderungen der Haube 24 oder dgl. auszugleichen, ist die Steckverbindung 202, 204 so ausgebildet, daß die Einzelvorrichtungen 202, 204 in zusammengebautem Zustand axial gegeneinander verschiebbar sind, jedoch kontaktsicher verbunden bleiben.

Hierbei kann die Anordnung so getroffen sein, daß das Zusammensetzen der Steckvorrichtungsteile 202, 204 beim Aufsetzen der Haube 24 unmittelbar und selbsttätig oder mittelbar über Zwischenverbindungselemente erfolgt.

Günstigerweise ist die Teilung der Haube 24 in einem Bereich 205 zwischen dem Durchführungsleiter, also hier der Basis 19 des Primärleiters 18 und dem die Wicklungen 200.1 und 200.2 des Spannungswandlers 200 durchsetzenden Schenkel 206 des Magnetkerns 207 angebracht. Insbesondere ist dieser Schenkel 206 unten und der wicklungsfreie Schenkel 208 oben angeordnet. Der Magnetkern 207 bzw. 207.1 und der Anfang der innen liegenden Hochspannungswicklung 200.1 liegen auf Hochspannungspotential.

Vorzugsweise ist der Dom 30 den Abmessungen des Spannungswandlers 200 angepaßt und er kann üblicherweise wenigstens um diesen herum im Durchmesser kleiner sein als der übrige Abschnitt der Haube 24. Diese Möglichekit ergibt sich bei Ausführung des Magnetkernes 207 als Rahmenkern gemäß Fig. 4.

Vorteilhaft kann der Magnetkern als Mantelkern 207.1 ausgebildet sein. Dieser ist vorzugsweise in horizontaler Ebene angeordnet. Dadurch ergibt sich u.a. eine niedrigere Bauweise und der Durchmesser des Doms 30 muß dabei zumindest nicht größer sein als der des zylindrischen Abschnittes 29. Die Befestigung des Magnetkernes 207 bzw. 207.1erfolgt unmittelbar oder über Winkel- oder U-förmige Abschnitte 211 mittelbar am Wandlerkopf 4.

Damit beim Aufsetzen der Haube 24 bzw. des Spannungswandlers 200 die Steckverbindung in Drehrichtung ohne Mühe in genauer Winkellage aufeinandergebracht werden kann, sind an den Steckvorrichtungen 202 und 204 und/oder an der Haube 24 bzw. an dem Dom 30 und an der Abschlußplatte 8 bzw. an dem Rohrabschnitt 29 und/oder an den Gießharzumhüllungen 15 und 203 Codierelemente 209 und Gegenstücke 210, beispielsweise in Form von Nut und Federn oder Stiften 209.1 und Bohrungen 210.1 oder dgl. angebracht. Hierdurch läßt sich ein Fehlanschluß des Spannungswandlers 200 grundsätzlich vermeiden.

Gemäß einer weiteren, in Figur 5 dargestellten vorteilhaften Ausgestaltung der Erfindung kann der Primärleiter 18 des Stromwandlers 16, 18 aus zwei oder mehr Teilen bestehen, beispielsweise aus einem Winkel und aus einem Schenkel oder aus einer Basis und aus zwei Schenkeln. Bei einem Winkel bildet der eine Winkelschenkel die Basis 19, an die der Schenkel 20 bzw. 21 angebracht wird. Diese Art der Ausführung gestattet einen leichten Einbau, insbesondere bei kleinen Kern- oder Ringinnendurchmessern. Bei dreiteiliger Ausführung sind die Schenkel 20, 21 stumpfwinklig bis rechtwinklig an den Enden der stabförmigen Basis 19 befestigt. Die Schenkel 20, 21 können dabei als Bolzen ausgebildet sein. Die Isolierung des oder der Schenkel 20 und/oder 21 erfolgt mit Vorteil über eine Isolierbuchse und über einen Ring, der vorzugsweise ein Flansch der Isolierbuchse ist, die dicht in der Abschlußplatte 8 angebracht sind, beispielsweise durch Eingießen oder mittels Ringdichtungen oder dergleichen. Der Ring oder Flansch wird einerseits mit dem Außenflansch 23 der Schenkel 20, 21 und andererseits mit der Abschlußplatte 8 dicht verschraubt.

Eine weitere vorteilhafte Ausgestaltung des Stromwandlerteils der Erfindung besteht darin, daß der Primärleiter 18 als koaxialer Doppelleiter ausgebildet ist, in dem zwei voneinander isolierte U-förmige Leiter vorgesehen sind. Dabei besteht vorzugsweise der eine aus einem Außenleiter 50 und der andere aus einem Innenleiter 51. Diese sind durch geeignete Isolationsstrecken, die wenigstens zum Teil durch ein feste Dielektrikum 52, wie Gießharz, voneinander getrennt und lagefixiert sind. Das Dielektrikum 52 ist zumindest im Bereich der Anschlußabschnitte 22 vorgesehen und dichtet so gleichzeitig ab. Dabei ist der Außenleiter 50 des einen Schenkel 20 durch eine Isolierbuchse von der Abschlußplatte 8 isoliert angeordnet und der Außenleiter 50 des anderen Schenkels 21 ist mit der Abschlußplatte 8 leitend verbunden, beispielsweise direkt darin ohne Isolierung befestigt.

Hierbei besitzen natürlich die Außenleiter 50 der Schenkel 20, 21 einen Außenflansch 23. Die Innenleiter 51 der Schenkel 20, 21 sind isoliert nach außen geführt und an ihnen können Anschlußkontakte 53, beispielsweise mittels einer Klemmschelle 54, entsprechend schwenkbar angebracht sein. Das gleiche kann am isolierten Außenleiter 50 des Schenkels 20 vorgesehen sein.

Durch diese Ausgestaltung des Primärleiters 18 als Doppelleiter ist es möglich, die beiden Leiter getrennt zu verwenden oder hintereinander oder parallel zu schalten. Es ist daher eine Umschaltung im Verhältnis 1:2 möglich oder bei Parallelschaltung ist der Primärleiter für eine höhere Strombelastung verwendbar. Als Einzelleiter kann jeder der beiden Koaxialleiter auch einen gesonderten Meßstrom führen.

Die Parallelschaltung geschieht durch Zusammenschaltung der Innenleiter 50 und der Außenleiter 51 des Schenkels 20 und des Schenkels 21.

Die Reihenschaltung erfolgt durch Anlegen der Anschlußkontakte 53 an den linken Außenleiter 50, durch elektrische Verbindung des Außenflansches 23 mit der elektrisch leitenden Abschlußplatte 8, durch eine weitere elektrische Verbindung der Abschlußplatte 8 über einen weiteren Anschlußkontakt 53 mit dem linken Innenleiter 51, wobei an dem rechten Anschlußabschnitt 22 eine weitere Kontaktierung mit dem rechten Anschlußkontakt 53 erfolgt.

Zur Verbindung der Basis 19 des Primärleiters 18 mit den Schenkels 20, 21 können auch Klemmschellen 54 verwendet werden. Dabei können diese aus dem Rohr- oder Vollmaterial der Schenkel 20, 21 oder aus der Basis 19, und zwar sowohl bei den Außenleitern 50 als auch bei den Innenleitern 51, hergestellt sein. Dies kann durch entsprechende Formgebung und/oder spanende Bearbeitung erfolgen. Dabei kann der einzuklemmende Leiterteil 55 im Durchmesser reduziert sein.

Zur einfachen Montage besitzt der Außenleiter 50 der Schenkel 20, 21 im Bereich 56 des Innenleiters 51 der Basis 19 eine Bohrung.

Die Verbindung der Außenleiter 50 von der Basis 19 zu den Schenkeln 20, 21 erfolgt über je einen an den Enden 58 des Außenleiters 50 an der Basis 19 angebrachten Flansch 59, mit dem die innerhalb des Kopfgehäuses 24 etwas vorstehenden Enden 60 der Außenleiter 50 der Schenkel 20, 21 verschraubt sind.

Günstigerweise sind an allen Innenflächen des Mantelkerns 207 Abschirmungen 212 angebracht. Diese können auch einen gemeinsamen Rahmen bilden. Sie sind vorteilhaft am nach unten zu dem Ring 14 des Stromwandlers 16, 18 weisenden Ende 213 nach unten auswärts verrundet bzw. ballig ausgebildet.

Unter Umständen kann es zweckmäßig sein, den Mantelkern 207 in Richtung des Durchführungsleiters 19 des Stromwandlerprimärleiters 18 anzuordnen. Der Durchführungsleiter 19 kann den gesamten Kopf 4 waagrecht durchsetzen, wobei er beidseitig aus der Haube 24 herausragt und wenigstens auf einer Seite elektrisch von dieser isoliert ist. Er kann aber auch die beschriebene U-Form aufweisen. Gegebenenfalls kann er auch aus zwei parallelen Strängen bestehen, so daß er umschaltbar ist. Einer der beiden Stränge ist dann an jedem Schenkel von der Abschlußplatte elektrisch isoliert angebracht.

Die Verwendung des Stromwandlerteils mit umschaltbarer Primärwicklung des erfindungsgemäßen kombinierten Wandlers ist insbesondere dann von Vorteil, falls der Spannungswandlerteil über die Steckvorrichtung 202, 204 abgekoppelt ist und dieser Wandler dann als reiner Stromwandler betrieben wird.

## Patentansprüche

1. Kombinierter Hochspannungsstrom- und -spannungswandler in Kopfbauweise mit einer das Kopfgehäuse (4) tragenden Säule (2) aus Isoliermaterial wobei im Kopfgehäuse (4) die Aktivteile des Stromwandlers (16, 18) und über diesen die Aktivteile des Spannungswandlers (200) angeordnet sind, dadurch gekennzeichnet, daß der Primärleiter (18) des Stromwandlers (16, 18) U-förmig ausgebildet ist, dessen Basis (19) den Ring (14) des Sekundärsystems (16) des Stromwandlers (16, 18) wenigstens annähernd zentrisch durchsetzt und dessen beide Schenkel (20, 21) nach unten ragen und ausschließlich auf der Abschlußplatte (8) des aus der Abschlußplatte (8) und des auf dieser befestigten Haube (24) bestehenden Kopfgehäuses (4) von innen befestigt sind, wobei zumindest der eine Schenkel (20) von der metallischen Abschlußplatte (8) elektrisch isoliert und durch diese hindurch von außen und unten kontaktierbar ist, und daß der Ring (14) des Sekundärsystems (16) des Stromwandlers (16, 18) über Stützer (17) ebenfalls ausschließlich auf der Abschlußplatte (8) befestigt ist.

2. Kombinierter Wandler nach Anspruch 1, dadurch gekennzeichnet, daß der Primärleiter (18) des Stromwandlers (16, 18) aus wenigstens zwei voneinander isolierten parallelen Strängen besteht, wobei nur einer dieser Stränge einseitig mit der Abschlußplatte (8) kontaktiert ist.

3. Kombinierter Wandler nach Anspruch 1 oder 2, dadurch gekennzeichnet, daß der Ring (14) des Sekundärsystems (16) des Stromwandlers (16, 18) innen im Kopfgehäuse (4) auf Befestigungselementen (102) befestigt ist.

4. Kombinierter Wandler nach Anspruch 1, 2 oder 3, dadurch gekennzeichnet, daß die Haube (24) innen Befestigungslaschen (201), einen Innenflansch oder Teile eines Innenflansches aufweist, an denen bzw. an dem der Spannungswandler (200) befestigt ist, daß der Spannungswandler (200) unten, also im Bereich des Stromwandlers (16, 18) eine Steckvorrichtung (202), insbesondere eine Vielfachsteckvorrichtung, aufweist, an die seine Sekundärausleitungen angeschlossen sind, daß ein Steckvorrichtungsgegenstück (204) im oberen Teil bzw. oberhalb des Stromwandlers (16, 18) angeordnet ist, und daß das Zusammenstecken der Steckvorrichtungsteile (202, 204) beim Aufsetzen der Haube (24) selbsttätig erfolgt.

5. Kombinierter Wandler nach einem der Ansprüche 1 bis 4, dadurch gekennzeichnet, daß das Steckvorrichtungsgegenstück (204) oben auf dem Stromwandler (16, 18) befestigt ist.

6. Kombinierter Wandler nach Anspruch 5, dadurch gekennzeichnet, daß das Sekundärsystem (16) des Stromwandlers (16, 18) eine Gießharzumhüllung (15) aufweist, und daß das Steckvorrichtungsgegenstück (204) an dieser befestigt ist oder mit dieser eine bauliche Einheit bildet.

7. Kombinierter Wandler nach einem der Ansprüche 4 bis 6, dadurch gekennzeichnet, daß die Steckverbindung (202, 204) ein Axialspiel aufweist, um temperaturbedingte und/oder druckbedingte axiale Längenänderungen auszugleichen.

8. Kombinierter Wandler nach Anspruch 6 oder 7, dadurch gekennzeichnet, daß die Ausleitungen vom Steckvorrichtungsgegenstück (204) entlang der Gießharzumhüllung (15) des Stromwandlers (16, 18) nach unten zum Ausleitungsrohr (5) geführt sind.

9. Kombinierter Wandler nach Anspruch 8, dadurch gekennzeichnet, daß die Ausleitungen in die Gießharzumhüllung (15) des Sekundärsystems (16) des Stromwandlers (16, 18) eingeformt sind.

10. Kombinierter Wandler nach einem der Ansprüche 1 bis 9, dadurch gekennzeichnet, daß die Steckvorrichtung (202) unten am Gießharzkörper (203) des Spannungswandlers (200) angebracht oder angeformt ist.

11. Kombinierter Wandler nach einem der Ansprüche 1 bis 10, dadurch gekennzeichnet, daß die Haube (24) zweigeteilt ist und aus einem auf die Abschlußplatte (8) isoliermitteldicht befestigbaren zylindrischen Abschnitt (29) und aus einem auf diesen aufsetzbaren und an diesem befestigbaren Dom (30) besteht.

12. Kombinierter Wandler nach einem der Ansprüche 1 bis 11, dadurch gekennzeichnet, daß die Haube (24) im Bereich (205) zwischen dem Durchführungsleiter (19) des Stromwandlers (16, 18) und dem die Wicklungen (200.1, 200.2) des Spannungswandlers (200) durchsetzenden Magnetkernschenkel (207) geteilt ist.

13. Kombinierter Wandler nach einem der Ansprüche 1 bis 12, dadurch gekennzeichnet, daß die Haube (24) im Bereich (205) zwischen der Durchführung (19) des Primärleiters (18) des Stromwandlers (16, 18) und dem die Wicklungen (200.1, 200.2) des Spannungswandlers (200) durchsetzenden Schenkel (206) des Mantelkerns (207) unterteilt ist und daß an der Trennstelle (31) die beiden Teile (29, 30) der Haube (24) isoliermitteldicht miteinander verbunden sind.

14. Kombinierter Wandler nach Anspruch 12 oder 13, dadurch gekennzeichnet, daß der Stromwandler im zylindrischen Abschnitt (29) der Haube (24) und der Spannungswandler (200) im Dom (30) der Haube (24) untergebracht ist.

15. Kombinierter Wandler nach einem der Ansprüche 1 bis 14, dadurch gekennzeichnet, daß die Haube (24) mit der Abschlußplatte (8) und/oder die Steckverbindung (202, 204) und/oder die Gießharzumhüllungen (15, 203) in Aufsteckrichtung gegen unbeabsichtigte Winkelversetzung schützende Codierelemente (209.1, 210.1) aufweisen.

16. Kombinierter Wandler nach einem der Ansprüche 1 bis 15, dadurch gekennzeichnet, daß der Dom (30) ganz oder in einem oberen Teil im Durchmesser kleiner ist als der zylindrische Abschnitt (29) der Haube (24).

17. Kombinierter Wandler nach einem der Ansprüche 1 bis 16, dadurch gekennzeichnet, daß die Basis (19) des Primärleiters (18) des Stromwandlers (16, 18) den oder die senkrecht angeordneten Ringkern(e) (13) waagrecht durchsetzt.

18. Kombinierter Wandler nach einem der Ansprüche 1 bis 17, dadurch gekennzeichnet, daß der Kern (207) des Spannungswandlers (200) als Mantelkern (207.1) ausgebildet ist.

19. Kombinierter Wandler nach Anspruch 18, dadurch gekennzeichnet, daß der Mantelkern (207.1) in horizontaler Ebene verlaufend angeordnet ist.

20. Kombinierter Wandler nach Anspruch 18 oder 19, dadurch gekennzeichnet, daß die Längsrichtung des Mantelkerns (207.1) in Richtung des Durchführungsleiters (19) des Primärleiters (18) des Stromwandlers (16, 18) angeordnet ist.

21. Kombinierter Wandler nach einem der Ansprüche 1 bis 20, dadurch gekennzeichnet, daß der Kern (207; 207.1) des Spannungswandlers (200) mit der Haube (24) elektrisch leitend verbunden ist.

22. Kombinierter Wandler nach einem der Ansprüche 1 bis 21, dadurch gekennzeichnet, daß auf allen Innenflächen des Kerns (207; 207.1) Abschirmungen (212) angebracht sind.

23. Kombinierter Wandler nach Anspruch 22, dadurch gekennzeichnet, daß die Abschirmungen (212) am zum Stromwandler (16, 18) hinweisenden Ende (213) nach unten auswärts ballig ausgebildet sind.

24. Kombinierter Wandler nach einem der Ansprüche 1 bis 23, dadurch gekennzeichnet, daß die Haube (24) und der Magnetkern (207; 207.1) des Spannungswandlers (200) auf Hochspannungspotential liegen und daß der innere Anfang der innen angeordneten Hochspannungswicklung (200.1) am Hochspannungspotential angeschlossen ist.

## Claims

1. A combined high-voltage current and voltage transformer in a head type construction comprising a column (2) of insulating material which supports the head housing (4), wherein the active components of the current transformer (16, 18) and, above the latter, the active components of the voltage transformer (200) are arranged in the head housing (4), characterised in that the primary conductor (18) of the current transformer (16, 18) is U-shaped, where the base (19) of said primary conductor (18) passes through the ring (14) of the secondary system (16) of the current transformer (16, 18) at least approximately centrally and where the two flanks (20, 21) of said primary conductor (18) project downwards and are internally attached on the cover plate (8) of the head housing (4), which consists of the cover plate (8) and the hood (24) attached thereto, where at least one flank (20) is electrically insulated from the metallic cover plate (8) and can be contacted through said cover plate (8) from the exterior and from the bottom, and that via pin insulators (17) the ring (14) of the secondary system (16) of the current transformer (16, 18) is likewise attached only on the cover plate (8).

2. A combined transformer as claimed in Claim 1, characterised in that the primary conductor (18) of the current transformer (16, 18) comprises at least two parallel strands insulated from one another, where only one of these strands is contacted on one side with the cover plate (8).

3. A combined transformer as claimed in Claim 1 or 2, characterised in that the ring (14) of the secondary system (16) of the current transformer (16, 18) is internally attached to fixing elements (102) in the head housing (4).

4. A combined transformer as claimed in Claim 1, 2 or 3, characterised in that the hood (24) comprises internal fixing straps (201), an internal flange or parts of an internal flange, to which the voltage transformer (200) is attached, that at the bottom, thus in the region of the current transformer (16, 18), the voltage transformer (200) comprises a plug device (202), in particular a multiple plug device, to which its secondary lead-out conductors are connected, that a plug device counterpart (204) is arranged in the upper part of or above the current transformer (16, 18), and that the assembly of the plug device components (202, 204) takes place automatically when the hood (24) is applied.

5. A combined transformer as claimed in one of Claims 1 to 4, characterised in that the plug device counterpart (204) is attached to the upper part of the current transformer (16, 18).

6. A combined transformer as claimed in Claim 5, characterised in that the secondary system (16) of the current transformer (16, 18) comprises a cast resin casing (15) and that the plug device counter part (204) is attached to said casing (15) or forms a structural unit therewith.

7. A combined transformer as claimed in one of Claims 4 to 6, characterised in that the plug connection (202, 204) is provided with axial play to compensate for temperature-related and/or pressure-related, axial changes in length.

8. A combined transformer as claimed in Claim 6 or 7, characterised in that the lead-out conductors extend from the plug device counter-part (204) along the cast resin casing (15) of the current transformer (16, 18) downwards to the lead-out pipe (5).

9. A combined transformer as claimed in Claim 8, characterised in that the lead-out conductors are formed in the cast resin casing (15) of the secondary system (16) of the current transformer (16, 18).

10. A combined transformer as claimed in one of Claims 1 to 9, characterised in that the plug device (202) is arranged or formed on the lower part of the cast resin body (203) of the voltage transformer (200).

11. A combined transformer as claimed in one of Claims 1 to 10, characterised in that the hood (24) is divided into two parts and comprises a cylindrical portion (29) which is attachable to the cover plate (8) so as to be impervious to insulating means, and a dome (30) which can be positioned on said portion (29) and attached thereto.

12. A combined transformer as claimed in one of Claims 1 to 11, characterised in that the hood (24) is divided in the region (205) between the lead-through conductor (19) of the current transformer (16, 18) and the magnetic core flank (207) which passes through the windings (200.1, 200.2) of the voltage transformer (200).

13. A combined transformer as claimed in one of Claims 1 to 12, characterised in that the hood (24) is divided in the region (205) between the lead-through conductor (19) of the primary conductor (18) of the current transformer (16, 18) and that flank (206) of the shell core (207) which passes through the windings (200.1, 200.2) of the voltage transformer (200), and that the two parts (29, 30) of the hood (24) are connected to one another so as to be impervious to insulating means at the division point (31).

14. A combined transformer as claimed in Claim 12 or 13, characterised in that the current transformer is accommodated in the cylindrical portion (29) of the hood (24) and the voltage transformer (200) is accommodated in the dome (30) of the hood (24).

15. A combined transformer as claimed in one of Claims 1 to 14, characterised in that the hood (24) with the cover plate (8) and/or the plug connection (202, 204) and/or the cast resin casings (15, 203) are provided in the plug-in direction with coder elements (209.1, 210.1) which protect against unintentional angular displacement.

16. A combined transformer as claimed in one of Claims 1 to 15, characterised in that the dome (30), as a whole or in its upper part, is smaller in diameter than the cylindrical portion (29) of the hood (24).

17. A combined transformer as claimed in one of Claims 1 to 16, characterised in that the base (19) of the primary conductor (18) of the current transformer (16, 18) passes horizontally through the perpendicularly disposed annular core(s) (13).

18. A combined transformer as claimed in one of Claims 1 to 17, characterised in that the core (207) of the voltage transformer (200) has the form of a shell core (207.1).

19. A combined transformer as claimed in Claim 18, characterised in that the shell core (207.1) extends in a horizontal plane.

20. A combined transformer as claimed in Claim 18 or 19, characterised in that the longitudinal direction of the shell core (207.1) extends in the direction of the lead-through conductor (19) of the primary conductor (18) of the current transformer (16, 18).

21. A combined transformer as claimed in one of Claims 1 to 20, characterised in that the core (207; 207.1) of the voltage transformer (200) is electrically conductively connected to the hood (24).

22. A combined transformer as claimed in one of Claims 1 to 21, characterised in that screening elements (212) are arranged on all the inner surfaces of the core (207; 207.1).

23. A combined transformer as claimed in Claim 22, characterised in that at the end (213) facing towards the current transformer (16, 18) the screening elements (212) extend downwards in a convex formation.

24. A combined transformer as claimed in one of Claims 1 to 23, characterised in that the hood (24) and the magnetic core (207; 207.1) of the voltage transformer (200) are connected to high voltage potential and that the inner starting point of the internally disposed high voltage winding (200.1) is connected to high voltage potential.

## Revendications

1. Transformateur combiné de courant et de tension pour haute tension selon un mode de construction en tête, avec une colonne (2) en un matériau isolant portant le carter (4) de la tête, tandis que dans ce carter (4) de la tête sont disposées les parties actives du transformateur de courant (16, 18) et, au-dessus de celles-ci, les parties actives du transformateur de tension (200), transformateur caractérisé en ce que le conducteur primaire (18) du transformateur de courant (16, 18) est réalisé sous la forme d'un U dont la base (19) traverse, au moins approximativement en son centre, l'anneau (14) du système secondaire (16) du transformateur de courant (16, 18) et dont les deux branches (20, 21) font saillie vers le bas et sont exclusivement fixées de l'intérieur sur la plaque terminale (8) du carter (4) de la tête, constitué de cette plaque terminale (8) et du capot (24) fixé sur celle-ci, tandis qu'au moins l'une (20) des branches est électriquement isolée de la plaque métallique terminale (8) et qu'à travers celle-ci un contact peut être établi de l'extérieur et du bas avec cette branche et en ce que l'anneau (14) du système secondaire (16) du transformateur de courant (16, 18) est fixé par l'intermédiaire d'isolateurs de support (17) également de façon exclusive sur la plaque terminale (8).

2. Transformateur combiné selon la revendication 1, caractérisé en ce que le conducteur primaire (18) du transformateur de courant (16, 18) est constitué par au moins deux branches parallèles isolées l'une de l'autre, tandis qu'une seule de ces branches est en contact d'un côté avec la plaque terminale (8).

3. Transformateur combiné selon la revendication 1 ou la revendication 2, caractérisé en ce que l'anneau (14) du système secondaire (16) du transformateur de courant (16, 18) est fixé à l'intérieur du carter (1) de la tête sur des éléments de fixation (102).

4. Transformateur combiné selon la revendication 1, 2 ou 3, caractérisé en ce que le capot comporte à l'intérieur des pattes de fixation (201), une bride interne ou des parties d'une bride interne, auxquelles ou à laquelle est fixé le transformateur de tension, en ce que le transformateur de tension (200) comporte en-dessous, donc au voisinage du transformateur de courant (16, 18), un dispositif d'enfichage (202), notamment un dispositif d'enfichage multiple, auquel sont raccordées ses liaisons de sortie secondaires, en ce qu une contre-partie (204) de dispositif d'enfichage est disposée dans la partie supérieure ou bien au-dessus du transformateur de courant (16, 18) et en ce que l'enfichage d'assemblage des parties (202, 204) du dispositif d'enfichage s'effectue automatiquement lors de la mise en place du capot.

5. Transformateur combiné selon une des revendications 1 à 4, caractérisé en ce que la contrepartie (204) du dispositif d'enfichage est fixée en-dessus sur le transformateur de courant (16, 18).

6. Transformateur combiné selon la revendication 5, caractérisé en ce que le système secondaire (16) du transformateur de courant (16, 18) comporte une enveloppe (15) en résine moulée et en ce que la contre-partie (204) du dispositif d'enfichage est fixée sur celle-ci ou bien constitue avec elle une unité constitutive.

7. Transformateur combiné selon une des revendications 4 à 6, caractérisé en ce que le connecteur à fiches (202, 204) comporte un jeu axial pour compenser les variations de longueur axiale dues à la température et/ou à la pression.

8. Transformateur combiné selon la revendication 6 ou la revendication 7, caractérisé en ce que les liaisons de sortie de la contre-partie (204) du dispositif d'enfichage sont amenées vers le bas le long de l'enveloppe (15) en résine moulée du transformateur de courant (16, 18) vers le tube de liaison de sortie (5).

9. Transformateur combiné selon la revendication 8, caractérisé en ce que les liaisons de sortie sont incorporées au moulage dans l'enveloppe (15) en résine moulée du système secondaire (16) du transformateur de courant (16, 18).

10. Transformateur combiné selon une des revendications 1 à 9, caractérisé en ce que le dispositif d'enfichage (202) est rapporté ou façonné en-dessous sur le corps (203) en résine moulée du transformateur de tension (200).

11. Transformateur combiné selon une des revendications 1 à 10, caractérisé en ce que le capot (24) est en deux parties et est constitué par une partie cylindrique (29) susceptible d'être fixée, de façon étanche au fluide d'isolation, sur la plaque terminale (8), et par un dôme (30) susceptible d'être placé sur cette partie cylindrique et d'être fixé sur elle.

12. Transformateur combiné selon une des revendications 1 à 11, caractérisé en ce que le capot (24) est divisé dans la zone (205), entre le conducteur de traversée (19) du transformateur de courant (16, 18) et la branche (207) du noyau magnétique traversant les enroulements (200.1, 200.2) du transformateur de tension (200).

13. Transformateur combiné selon une des revendications 1 à 12, caractérisé en ce que le capot (24) est subdivisé dans la zone (205) entre la traversée (19) du conducteur primaire (18) du transformateur de courant (16, 18) et la branche (206) du noyau-enveloppe (207) traversant les enroulements 201.1, 202.2) du transformateur de tension (200) et en ce que, à l'endroit de séparation (31), les deux parties (29, 30) du capot (24) sont reliées ensemble de façon étanche au fluide d'isolation.

14. Transformateur combiné selon la revendication 12 ou la revendication 13, caractérisé en ce que le transformateur de courant est logé dans la partie cylindrique (29) du capot (24) et le transformateur de tension (200) dans le dôme (30) du capot (24).

15. Transformateur combiné selon une des revendications 1 à 14, caractérisé en ce que le capot (24) avec la plaque terminale (8) et/ou le connecteur à fiches (202, 204) et/ou les enveloppes en résine moulée (15, 203) comportent dans la direction d'embrochage, des éléments codés (209.1, 210.1) les protégeant contre un décalage angulaire non intentionnel.

16. Transformateur combiné selon une des revendications 1 à 15, caractérisé en ce que le dôme (30), dans sa totalité ou dans une partie supérieure, est d'un diamètre plus petit que la partie cylindrique (29) du capot (24).

17. Transformateur combiné selon une des revendications 1 à 16, caractérisé en ce que la base (19) du conducteur primaire (18) du transformateur de courant (16, 18) traverse horizontalement le noyau annulaire ou les noyaux annulaires (13) disposés verticalement.

18. Transformateur-combiné selon une des revendications 1 à 17, caractérisé en ce que le noyau (207) du transformateur de tension (200) est réalisé sous la forme de noyau-enveloppe (207.1).

19. Transformateur combiné selon la revendication 18, caractérisé en ce que le noyau-enveloppe (207.1) s'étend dans un plan horizontal.

20. Transformateur combiné selon la revendication 18 ou la revendication 19, caractérisé en ce que la direction longitudinale du noyau-enveloppe (207.1) est parallèle à la direction du conducteur de traversée (19) du conducteur primaire (18) du transformateur de courant (16, 18).

21. Transformateur combiné selon une des revendications 1 à 20, caractérisé en ce que le noyau (207, 207.1) du transformateur de tension (200) est relié de façon électriquement conductrice au capot (24).

22. Transformateur combiné selon une des revendications 1 à 21, caractérisé en ce que des blindages (212) sont rapportés sur toutes les surfaces internes du noyau (207, 207.1).

23. Transformateur combiné selon la revendication 22, caractérisé en ce que les blindages (212) sont bombés vers le bas à l'extérieur à l'extrémité (213) tournée vers le transformateur de courant (16, 18).

24. Transformateur combiné selon une des revendications 1 à 23, caractérisé en ce que le capot (24) et le noyau magnétique (207, 207.1) du transformateur de tension (200) sont au potentiel haute tension et en ce que le début interne de l'enroulement haute tension (200.1) disposé à l'intérieur est raccordé au potentiel haute tension.
